# FASCICULE DE BREVET EUROPEEN

(11) **EP 0 907 220 B1**
(45) Date de publication et mention de la délivrance du brevet: **23.08.2006**
(21) Numéro de dépôt: 98401653.5
(22) Date de dépôt: 02.07.1998
(51) Int. Cl.: H01R 12/32, H01R 9/16

(54) **Organe de contact électrique pour la liaison de cosses de connexion à un circuit imprimé**
Elektrisches Kontaktelement zum Verbinden von Anschlüssen mit Leiterplatten
Electric contact element for connecting terminals with printed circuits

(30) Priorité: 02.07.1997 FR 9708330
(43) Date de publication de la demande: 07.04.1999
(73) Titulaire: CROUZET APPLIANCE CONTROLS, F-26120 Montelier Chabeuil (FR)
(72) Inventeur: Astic, Georges, 26320 St Marcel Les Valence (FR)
(74) Mandataire: Geismar, Thierry

(56) Documents cités:
- DE-A- 1 590 068
- FR-A- 2 255 779
- FR-A- 2 506 526

## Description

La présente invention concerne un organe de contact électrique pour la liaison de cosses de connexion électrique à un circuit imprimé.

Le document DE-A-1 590 068 décrit un tel organe de contact.

Actuellement, cette liaison est réalisée par le dépôt d'une crème conductrice à l'emplacement où la cosse traverse le circuit, au contact d'une piste électriquement conductrice. La crème est ensuite chauffée par microflamme ou par air chaud, ce qui provoque sa fusion, puis son durcissement au refroidissement.

Cette succession d'étapes est délicate à réaliser convenablement, et son coût est donc élevé.

La présente invention vise à pallier ces inconvénients.

A cet effet, l'invention a pour objet un organe de contact électrique pour la liaison à un circuit imprimé d'une cosse de connexion, caractérisé par le fait qu'il comprend
un corps métallique composé d'un ensemble de faces latérales délimitant un espace sensiblement parallélépipédique, ledit corps étant agencé pour être logé dans un trou de forme correspondante percé dans le circuit,
et des prolongements en saillie desdites faces pour sertir ledit organe dans ledit orifice,
au moins une de deux desdites faces en vis-à-vis étant conformée de manière à se rapprocher de l'autre dans sa partie centrale de manière à pincer par déformation élastique ladite cosse engagée dans ledit espace.

Dans un mode de réalisation particulier de l'invention, lesdites faces en vis-à-vis sont les grandes faces du parallélépipède.

Avantageusement, au moins un desdits prolongements est soudé sur une piste conductrice dudit circuit imprimé.

Le principal avantage de l'invention réside dans le fait que l'organe de contact selon l'invention peut être aisément introduit dans le trou prévu à cet effet, puis serti et enfin soudé à la vague en même temps que les composants montés sur le circuit imprimé. Les opération de sertissage et de soudage sont réalisées en même temps pour tous les organes de contact du circuit. Ensuite, la cosse est engagée dans l'espace central et la liaison s'effectue simplement par contact élastique à sec.

On décrira maintenant, à titre d'exemple non limitatif, un mode de réalisation particulier de l'invention, en référence aux dessins schématiques annexés dans lesquels:
- la figure 1 est une vue en perspective d'un organe de contact selon l'invention;
- la figure 2 est une vue en coupe transversale d'un tel organe monté sur un circuit imprimé avec une cosse en place;
- la figure 3 est une vue partielle en coupe longitudinale similaire à la figure 2; et
- la figure 4 est également une vue partielle en coupe longitudinale lors du montage de l'organe de contact sur le circuit imprimé.

L'organe de contact 1 est réalisé d'une seule pièce en feuillard métallique, par exemple de l'ordre de 0,2 mm d'épaisseur.

Il est formé pour l'essentiel d'un corps parallélépipédique 2 délimité par deux petites faces d'extrémité 3 et 3', et deux grandes faces longitudinales 4 et 4'. La hauteur *h* du corps 2 est légèrement inférieure à l'épaisseur *e* du circuit imprimé 5 auquel est destiné l'organe 1.

Les grandes faces 4 et 4' du corps 2 ne sont pas planes, mais se rapprochent progressivement l'une de l'autre vers le haut, dans leurs parties longitudinalement médianes, 6 et 6' respectivement. Chacune de ces faces forme ainsi une sorte de voûte dont la concavité est orienté vers l'extérieur du corps 2.

Le long du bord inférieur de chaque grande face, une saillie longitudinale est découpée et rabattue sensiblement perpendiculairement à cette face vers l'extérieur du corps, pour former un rabat 7 de butée. On verra ci-après l'utilité de ces rabats.

De même, le long du bord supérieur de chaque petite face du corps 2, une patte de sertissage 8 permet le montage de l'organe 1 sur le circuit imprimé 5. A cet effet, l'organe 1 est introduit par en-dessous dans un trou 9 percé dans le circuit 5, jusqu'à ce que le rabat 7 vienne en butée contre la face inférieure 10 du circuit. Les extrémités des pattes 8, qui dépassent de la face supérieure 11 du circuit, sont alors repliées contre cette face de manière à sertir l'organe 1 dans le trou 9. On observera que, dans le cas présent, les pattes 8 sont repliées sur une piste conductrice 12 du circuit 5.

Ce montage des organes 1 sur le circuit 5 s'effectue dans le cadre de la mise en place des composants électroniques sur ce circuit. Un cache 13 est alors introduit dans l'espace central de l'organe 1 de manière que sa surface d'extrémité 14 affleure la surface 11 du circuit.

Le circuit imprimé 5 ainsi équipé est passé à la machine de soudage à la vague pour souder les composants et les organes 1. Le cache empêche la remontée du métal en fusion dans le trou 9. On voit sur les figures une soudure 15 entre une patte 8 et une piste conductrice 12, après retrait du cache 13.

Les figures 2 et 3 montrent une cosse 16 engagée dans un organe de liaison selon l'invention. La cosse écarte élastiquement les parties en voûte 6 et 6' des faces 4 et 4'. Du fait que les parties d'extrémité de ces faces sont bloquées longitudinalement et en appui contre les flancs du trou 9, il se produit un arc-boutement des parties en voûte 6 et 6', qui assure un contact ferme entre la cosse et l'organe de liaison.

## Revendications

1. Combinaison d'un organe de contact électrique et d'un circuit imprimé (5) pour la liaison à une cosse de connexion (16), comprenant
un corps métallique (2) composé d'un ensemble de faces latérales (3', 3', 4, 4') délimitant un espace sensiblement parallélépipédique, ledit corps étant agencé pour être logé dans un trou (9) de forme correspondante percé dans le circuit,
et des prolongements (7, 7', 8, 8') en saillie desdites faces pour sertir ledit organe dans ledit orifice,
au moins une de deux desdites faces en vis-à-vis étant conformée de manière à se rapprocher de l'autre dans sa partie centrale (6, 6') de manière à pincer par déformation élastique ladite cosse engagée dans ledit espace,
**caractérisé par le fait que** la hauteur du corps est inférieure à l'épaisseur du circuit imprimé.

2. Combinaison selon la revendication 1, dans lequel ladite face conformée de manière à se rapprocher de l'autre est conformée en voute.

3. Combinaison selon l'une quelconque des revendications 1 et 2, dans lequel lesdites faces en vis-à-vis sont les grandes faces (4, 4') du parallélépipède.

4. Combinaison selon l'une quelconque des revendications 1 à 3, dans lequel au moins un desdits prolongements (8) est soudé sur une piste conductrice dudit circuit imprimé.

## Claims

1. Combination of an electrical contact element and a printed circuit (5) for linking to a connection terminal (16), comprising
a metal body (2) made up of an assembly of lateral faces (3, 3', 4, 4') that delimit a substantially parallelepipedal space, said body being arranged to as to be accommodated in a hole (9) with a matching shape made in the circuit,
and extensions (7, 7', 8, 8') that project from said faces to hold said element in said orifice,
at least one of said two opposing faces being shaped so as to come closer to the other at the centre (6, 6') so as to pinch said terminal inserted in said space by elastic deformation,
**characterised in that** the height of the body is less than the thickness of the printed circuit.

2. Combination according to claim 1, **characterised in that** said face shaped so as to come closer to the other face is shaped like an arch.

3. Combination according to either one of the claims 1 or 2, in which said opposing faces are the large faces (4, 4') of the parallelepiped.

4. Combination according to any one of the claims from 1 to 3, in which at least one of said extensions (8) is welded to a conductor of said printed circuit.

## Patentansprüche

1. Elektrische Kontaktorgan-Kombination zum Verbinden einer Anschlusshülse (16) mit einer gedruckten Schaltung (5), die
einen metallischen Körper (2) umfasst, bestehend aus Seitenflächen (3', 3', 4, 4'), die einen deutlich parallepipedischen Raum begrenzen, wobei besagter Körper so angeordnet ist, dass er in einem in die Schaltung gebohrten Loch (9) entsprechender Form aufgenommen werden kann,
und vorspringende Verlängerungen (7, 7', 8, 8') besagter Flächen zum Crimpen besagten Organs in besagter Öffnung,
wobei mindestens eine der beiden einander gegenüber stehenden Flächen so angepasst ist, dass sie sich der anderen im Mittelteil (6, 6') annähert, so dass besagte Hülse, die in besagten Raum eingeschoben ist, durch elastische Verformung gecrimpt wird,
**dadurch gekennzeichnet, dass** die Höhe des Körpers kleiner als die Dicke der gedruckten Schaltung ist.

2. Kombination gemäß Patentanspruch 1, **dadurch gekennzeichnet, dass** besagte Fläche, die so angepasst wurde, dass sie sich der anderen annähert, gewölbt angepasst wird.

3. Kombination gemäß einem der Patentansprüche 1 oder 2, **dadurch gekennzeichnet, dass** besagte, einander gegenüberstehende Flächen die großen Flächen (4, 4') des Parallelepipeds sind.

4. Kombination nach einem der Patentansprüche 1 bis 3, in der mindestens eine Verlängerung (8) auf eine Leiterbahn besagter gedruckter Schaltung geschweißt ist.
